# EUROPÄISCHE PATENTSCHRIFT

(11) **EP 3 667 182 B1**
(45) Veröffentlichungstag und Bekanntmachung des Hinweises auf die Patenterteilung: **07.06.2023**
(21) Anmeldenummer: 19213760.2
(22) Anmeldetag: 05.12.2019
(51) Int. Cl.: F24D 11/02, F24D 17/02, F24D 19/10, F24F 5/00, F24F 11/89

(54) **WÄRMEPUMPENANLAGE**
HEAT PUMP ASSEMBLY
INSTALLATION DE POMPE À CHALEUR

(30) Priorität: 14.12.2018 DE 102018221850
(43) Veröffentlichungstag der Anmeldung: 17.06.2020
(73) Patentinhaber: Glen Dimplex Deutschland GmbH, 95326 Kulmbach (DE)
(72) Erfinder: RAMMENSEE, Jens, 95030 Hof (DE); BÄR, Tino, 96114 Hirschaid (DE); TEMPEL, Daniela, 95361 Ködnitz (DE)
(74) Vertreter: FDST Patentanwälte

(56) Entgegenhaltungen:
- EP-A2- 1 674 802
- WO-A1-86/00976
- WO-A1-2016/075045
- DE-U1- 20 203 713

## Beschreibung

Die Erfindung betrifft eine Wärmepumpenanlage, die zum gleichzeitigen Heizen und Kühlen ausgebildet ist.

Anwendungsfälle mit zeitlich parallelem Heiz- und Kühlleistungsbedarf sind vielfältig. Beispielhaft sei die Versorgung eines Gebäudes genannt, aus dem zum einen Wärme abgeführt werden muss (z. B. Serverraum) und zeitgleich an einer anderen Stelle Wärme zugeführt werden muss (z. B. Beheizung von Büroräumen). Solche Versorgungsaufgaben können auf unterschiedliche Art und Weise erfolgen. Eine Möglichkeit besteht darin, die Wärmezufuhr durch einen elektrisch oder fossil betriebenen Wärmeerzeuger und die Wärmeabfuhr durch eine Kältemaschine sicherzustellen.

Darüber hinaus besteht auch die Möglichkeit, eine solche ganzheitliche Versorgung eines Gebäudes unter Ausnutzung eines Wärmepumpen-Kreisprozesses anhand einer Heiz-Kühl-Anlage sicherzustellen. Dazu wird eine Wärmepumpe derart eingebunden, dass sowohl ihre Wärmequellen-Seite als auch ihre Wärmesenke-Seite für die gleichzeitig Beheizung und Kühlung genutzt werden. Die Wärmepumpe weist hierzu Wärmequellen-seitig einen Verdampfer und Wärmesenken-seitig einen Kondensator auf. Der Verdampfer wird von einem zu kühlenden Wärmeträger, z. B. Kühlwasser, durchströmt. Der Kondensator wird gleichzeitig von einem zu erhitzenden Wärmeträger, z. B. Heizwasser durchströmt. Da hierbei Wärme von der Wärmequellen-Seite zu der Wärmesenken-Seite verschoben wird, wird diese Art der Einbindung und Versorgung nachfolgend auch als Wärmeverschiebung bezeichnet.

Bei derartigen parallelen Heiz- und Kühlsystemen ist jedoch zu beachten, dass der Heiz- und Kühlleistungsbedarf in den meisten Anwendungsfällen, speziell in der Gebäudeversorgung, nicht im gleichen, konstanten Verhältnis zueinander stehen und insbesondere über das Jahr gesehen schwankt. So wird beispielsweise typischerweise in den warmen Sommermonaten der Kühlleistungsbedarf und in den kälteren Wintermonaten der Heizleistungsbedarf überwiegen.

Um eine Versorgung beispielsweise eines Gebäudes auf Basis der zuvor beschriebenen Wärmeverschiebung dennoch sicherzustellen, wird - je nach aktueller Situation - zusätzliche Wärme zu- oder abgeführt. Bei einem erhöhten Kühlleistungsbedarf wird also beispielsweise überschüssige Wärme an die Umgebung abgeführt. Umgekehrt wird bei einem erhöhten Heizleistungsbedarf zusätzlich Wärme aus der Umgebung aufgenommen. Die Umgebung liegt hierbei jeweils außerhalb des zu versorgenden Bereichs, beispielsweise also außerhalb des mit Wärme / Kälte zu versorgenden Gebäudes. Dies ist häufig jedoch mit Effizienzeinbußen verbunden.

Aus der EP 1 674 802 A2 ist eine multifunktionale Zentrale für Heizung und/oder Kühlung für Wohnbauten zu entnehmen. Die Zentrale weist einen Kaltspeicher auf, welcher mit Umgebungswärme aus einer Solaranlage oder einer Luft-Wasser Wärmepumpe gespeist wird. In einem Winterbetrieb wird mittels einer Wasser-Wasser Wärmepumpe Wärme aus dem Kaltspeicher entnommen und ein Heißwasser-Speicher gespeist, der zur Versorgung von Räumen dient. In einem Sommerbetrieb wird die Luft-Wasser Wärmepumpe unmittelbar zur Kühlung der Räume herangezogen.

Ausgehend hiervon liegt der vorliegenden Erfindung die Aufgabe zugrunde, eine Wärmepumpenanlage anzugeben, die zum gleichzeitigen Heizen und Kühlen ausgebildet ist und die eine hohe Effizienz, insbesondere eine möglichst hohe TER-Kennzahl (Total Efficiency Ratio) aufweist.

Die Aufgabe wird erfindungsgemäß gelöst durch eine Wärmepumpenanlage mit den Merkmalen des Anspruchs 1. Die Wärmepumpenanlage ist zum gleichzeitigen Heizen und Kühlen ausgebildet und weist eine erste Wärmepumpe auf, die als Flüssigkeits-Flüssigkeits-Wärmepumpe ausgebildet ist. Die Wärmepumpe ist an einer Quellenseite mit einer Wärmequelle und an einer Senkenseite mit einer Wärmesenke jeweils über einen Flüssigkeits / Flüssigkeits Wärmetauscher verbunden. Die Wärmepumpe weist allgemein einen Kältemittelkreislauf mit einem Verdampfer und einem Kondensator sowie mit einem elektrisch angetriebenen Kompressor auf.

Sofern vorliegend von einer Flüssigkeits-Flüssigkeits-Wärmepumpe gesprochen wird, so wird hierunter verstanden, dass sowohl quellenseitig als auch senkenseitig als Wärmeträger eine Flüssigkeit verwendet ist, sodass also die Wärme quellenseitig von der Flüssigkeit an einen Kältekreislauf der Wärmepumpe abgegeben wird bzw. senkenseitig Wärme vom Kältekreislauf in die Flüssigkeit abgegeben wird. Bei der Flüssigkeit kann es sich um Wasser, um Sole oder auch um eine Wasser-Glykolmischung handeln. Dabei können quellenseitig und senkenseitig unterschiedliche Wärmeträger, beispielsweise Wasser auf der einen Seite und Sole auf der anderen Seite, verwendet werden. Sole und Wasser-Glykolmischungen weisen häufig einen Gefrierpunkt unter 0°C auf und eignen sich daher für Kühlkreise mit besonders tiefen Temperaturen. Nachfolgend wird der Begriff "Sole" gemeinsam für die eigentliche Sole (Lösung technischer Salze in Wasser) als auch für eine Glykol-Wasser-Mischung verwendet.

Die Wärmequelle weist dabei allgemein einen Kühlkreislauf auf, in dem im Betrieb als Wärmeträger eine Flüssigkeit (Wasser oder Sole) zirkuliert und der einen Kühl-Vorlauf, einen Kühl-Rücklauf, einen Kühl-Pufferspeicher für Kaltwasser sowie - in einem angeschlossenen Zustand - zumindest einen Kühl-Verbraucher aufweist.

Dieser dient zur Kühlung seiner Umgebung und nimmt dabei Wärme aus der Umgebung auf und gibt sie an die Flüssigkeit des Kühlkreislaufs ab. Unter Umgebung wird hierbei verstanden, dass unmittelbar beispielsweise die Umgebungsluft des

Kühl-Verbrauchers gekühlt wird oder auch ein weiteres Wärmeträgermedium. Vorzugsweise dient der Kühl-Verbraucher, auch als Kühler bezeichnet, zur Raumkühlung. Je nach Anwendung kann der Kühler auch zu anderen Kühlzwecken, z. B. zum Kühlen von Kühl- oder Gefrierräumen eingesetzt werden.

Die Wärmepumpenanlage wird insbesondere zur Gebäudeklimatisierung und ggf. ergänzend zur Bereitstellung von erwärmtem Brauchwasser eingesetzt. Alternativ wird die Wärmepumpenanlage beispielsweise in der Nahrungs- und Genussmittelindustrie und/oder in industriellen Prozessen eingesetzt, bei denen ein Kältebedarf z. B. zur Kühlung von Nahrungsmitteln, Betriebsmitteln etc. und ein Heizbedarf z. B. zur Gebäudeerwärmung, Warmwasserbereitung, zur Erwärmung von Betriebsmitteln, etc. erforderlich ist.

In ähnlicher Weise umfasst die Wärmesenke einen Heizkreis, in dem im Betrieb als Wärmeträger eine Flüssigkeit (insbesondere Wasser) zirkuliert mit einem Heiz-Vorlauf, einem Heiz-Rücklauf, einem Heiz-Pufferspeicher für Heizwasser sowie - in einem angeschlossenen Zustand - mit zumindest einem Heiz-Verbraucher, welcher zur Beheizung seiner Umgebung ausgebildet ist. Der Heiz-Verbraucher dient dabei vorzugsweise wiederum zur unmittelbaren Beheizung beispielsweise der Luft eines Raumes, kann aber auch zur Erwärmung eines weiteren Wärmeträgermediums dienen. Die Wärmequelle und/oder die Wärmesenke ist vorzugsweise abschließend durch den daran angeschlossenen Kühlkreis bzw. Heizkreis gebildet.

Alternativ und insbesondere ergänzend zum Heiz-Pufferspeicher und dem Heiz-Verbraucher weist der Heizkreis einen Warmwasserspeicher auf, in dem Brauchwasser erwärmt wird.

Über die erste Wärmepumpe erfolgt im Betrieb, genauer in einem bestimmten Betriebsmodus (Normalbetrieb) eine Wärmeverschiebung zwischen dem Kühlkreis und dem Heizkreis, sodass gleichzeitig auf der Seite des Kühlkreises eine Kühlleistung und auf Seite des Heizkreises eine Heizleistung bereitgestellt wird. Es wird also insbesondere Wärme / Kälte zwischen den beiden Kreisen und insbesondere zwischen dem Kühl-Pufferspeicher und dem Heiz-Pufferspeicher bzw. Warmwasserspeicher verschoben. Es wird also insbesondere Wärme aus dem Kühl-Pufferspeicher in den Heizkreis, speziell in den Heiz-Pufferspeicher /in den Warmwasserspeicher verschoben. Alternativ oder ergänzend wird Kälte aus dem Heiz-Pufferspeicher / dem Warmwasserspeicher in den Kühlkreis, speziell in den Kühl-Pufferspeicher verschoben.

Unter Normalbetrieb wird hierbei eine Betriebsituation verstanden, bei der die erste Wärmepumpe in Betrieb ist. Der Betrieb der ersten Wärmepumpe erfolgt nur unter vorgegebenen Randbedingungen, insbesondere Temperaturverhältnissen im Heizkreis bzw. im Kühlkreis.

Um bei unterschiedlichem Wärme- oder Kühlbedarf einen Wärmeausgleich zur Verfügung zu stellen, ist weiterhin eine Zusatzeinheit in die Wärmepumpenanlage integriert, welche hydraulisch sowohl am Kühlkreis und am Heizkreis angeschlossen ist und bei Bedarf beispielsweise über entsprechende Ventile entweder mit dem Kühlkreis oder mit dem Heizkreis strömungstechnisch verbunden ist, sodass also entweder zusätzliche Wärme in den Heizkreis oder zusätzliche Kälte auf hydraulischem Weg in den Kühlkreis eingespeist wird. Alternativ zu einer strömungstechnischen Verbindung erfolgt die Übertragung von Wärme oder von Kälte in den Heizkreis bzw. in den Kühlkreis mittels eines Wärmetauschers. Dies betrifft insbesondere den Fall, wenn im Kühlkreis (oder im Heizkreis) und der angeschlossenen Zusatzeinheit unterschiedliche Flüssigkeiten verwendet werden (z. B. Sole/Wasser) und eine Trennung der Flüssigkeiten gefordert ist.

Auf hydraulischem Weg und/ oder strömungstechnisch verbunden bedeutet dabei, dass jeweils ein Flüssigkeitstausch von einem an der Zusatzeinheit angeschlossenen Kreislauf mit dem Kühlkreis bzw. mit dem Heizkreis erfolgt.

Unter hydraulisch verbunden wird allgemein eine Rohrverbindung für die Flüssigkeit verstanden, die ggf. über ein Ventil verschließbar ist. Die zumindest eine Zusatzeinheit ist sowohl zur Bereitstellung von zusätzlicher Wärme für den Heizkreis als auch zur Bereitstellung von zusätzlicher Kälte für den Kühlkreis ausgebildet und stellt je nach Bedarf entweder Wärme oder Kälte zur Verfügung.

Weiterhin weist die Wärmepumpenanlage insgesamt eine Steuereinheit auf, die zur Steuerung des Betriebs der Wärmepumpenanlage ausgebildet ist.

Über die Zusatzeinheit wird daher auf hydraulischem Wege der Wärmeausgleich bereitgestellt. Es ist daher nicht erforderlich, dass die erste Wärmepumpe - beispielsweise bei einem erhöhten Kühlbedarf - Wärme ungenutzt an die Umgebung abgibt. Die erste Wärmepumpe kann daher insgesamt hoch effizient betrieben werden. Der effiziente Betrieb wird zudem auch durch die integrierten Pufferspeicher unterstützt. Hierdurch kann zum einen ein gewünschtes Temperaturniveau auch bei schwankenden Lastanforderungen gehalten werden und - zumindest temporäre - Verschiebungen zwischen der erforderlichen Kühlleistung und Heizleistung können über den jeweiligen Pufferspeicher z. B. durch Überhitzen bzw. Unterkühlen abgefangen werden, ohne dass ein Zuschalten der zumindest einen Zusatzeinheit erforderlich ist. Unter Überhitzen oder Unterkühlen wird allgemein ein zusätzlicher Wärmeeintrag oder Kälteeintrag in den Pufferspeicher über eine Solltemperatur hinaus und bis zu einer maximalen / minimalen Temperatur verstanden.

Bei dieser Zusatzeinheit handelt es sich um eine zweite Wärmepumpe, die als eine reversible Luft/Flüssigkeits-Wärmepumpe ausgebildet ist. Diese weist einen Kältemittelkreislauf auf mit einem Luft-Kältemittel-Wärmetauscher sowie mit einem Kältemittel/Flüssigkeits-Wärmetauscher. Die zweite Wärmepumpe ist weiterhin reversibel betreibbar, sodass also die Wärmetauscher je nach Betriebsart einmal als Verdampfer und einmal als Kondensator eingesetzt werden. Der Luft/Kältemittel-Wärmetauscher nimmt in einem Heizmodus Wärme aus der Umgebungsluft auf und gibt in einem Kühlmodus Wärme an die Umgebungsluft ab. Entsprechend wird über den Kältemittel/Flüssigkeits-Wärmetauscher Wärme im Heizmodus abgegeben bzw. Kälte im Kühlmodus bereitgestellt. Sowohl die Wärmeverschiebung als auch der Wärmeausgleich wird daher jeweils durch zwei Wärmepumpen, nämlich die erste Wärmepumpe und die zweite Wärmepumpe, bereitgestellt. Während die erste Wärmepumpe insbesondere nicht reversibel betreibbar ist, ist ein besonderer Vorteil der zweiten Wärmepumpe in ihrer reversiblen Betriebsart zu sehen, sodass mit nur einer Zusatzeinheit sowohl Wärme als auch Kälte bereitgestellt werden kann.

Zur hydraulischen Einbindung der zweiten Wärmepumpe ist diese über ein erstes Mehrwegventil, welches insbesondere als ein Umschaltventil ausgestaltet ist, strömungstechnisch entweder mit dem Heizkreis oder mit dem Kühlkreis verbindbar. Unter strömungstechnisch verbindbar wird verstanden, dass die den Kältemittel/Flüssigkeits-Wärmetauscher der zweiten Wärmepumpe durchströmende Flüssigkeit in den Heizkreis bzw. in den Kühlkreis unmittelbar strömungstechnisch eingespeist wird, also ein Flüssigkeitstausch erfolgt. Dabei ist die zweite Wärmepumpe im Heizmodus lediglich mit dem Heizkreis und im Kühlmodus lediglich mit dem Kühlkreis strömungstechnisch verbunden.

In bevorzugter Ausgestaltung ist hierzu eine Vorlauf-Bypass-Leitung ausgebildet, die den Kühl-Vorlauf mit dem Heiz-Vorlauf verbindet. Weiterhin weist die zweite Wärmepumpe einen Vorlauf auf, welcher typischerweise an den Kältemittel-Flüssigkeits-Wärmetauscher angeschlossen ist. Dieser Vorlauf ist dabei über das erste Mehrwegventil im Kühlmodus mit dem Kühl-Vorlauf des Kühlkreises und im Heizmodus mit dem Heiz-Vorlauf des Heizkreises strömungstechnisch verbunden.

Weiterhin ist in bevorzugter Ausgestaltung eine Rücklauf-Bypass-Leitung ausgebildet, die den Kühl-Rücklauf mit dem Heiz-Rücklauf verbindet. Weiterhin weist die zweite Wärmepumpe ebenfalls einen Rücklauf auf, welcher wiederum an den Kältemittel-Flüssigkeits-Wärmetauscher angeschlossen ist. Dieser ist über ein zweites Mehrwegventil im Kühlmodus wiederum mit dem Kühl-Rücklauf und im Heizmodus mit dem Heiz-Rücklauf strömungstechnisch verbunden.

Durch die beiden Bypass-Leitungen und die beiden Mehrwegventile, die insbesondere als einfache Umschaltventile ausgebildet sind, ist eine zweckmäßige hydraulische Einbindung der zweiten Wärmepumpe in den Heizkreis bzw. den Kühlkreis der Wärmepumpenanlage erreicht.

In bevorzugter Ausgestaltung ist der jeweilige Verbraucher an den ihm zugeordneten jeweiligen Pufferspeicher entweder in Reihe angeschlossen oder parallel zu diesem angeordnet. Der Verbraucher ist dabei jeweils in einem Verbraucherkreis integriert. Der Vorlauf für den Verbraucher ist dabei jeweils am Pufferspeicher angeschlossen. Bei der parallelen Anbindung ist auch der Rücklauf des Verbrauchers am Pufferspeicher angeschlossen. Im Unterschied hierzu wird bei der Anordnung des Verbrauchers in Reihe der Verbraucher-Rücklauf an den Heiz-Rücklauf bzw. den Kühl-Rücklauf unmittelbar angeschlossen. Sofern vorliegend davon gesprochen ist, dass ein jeweiliger Verbraucher an den ihm zugeordneten jeweiligen Pufferspeicher angeschlossen ist, so wird hierunter verstanden, dass der Heiz-Verbraucher am Heiz-Pufferspeicher und der Kühl-Verbraucher am Kühl-Pufferspeicher angeschlossen ist. Unter angeschlossen wird weiterhin jeweils eine hydraulische Verbindung verstanden.

Im Hinblick auf einen möglichst effizienten Betrieb der gesamten Wärmepumpenanlage ist eine zweckmäßige Steuerung und Regelung der gesamten Wärmepumpenanlage mithilfe der Steuereinheit vorgesehen.

So ist zunächst gemäß einer bevorzugten Ausgestaltung die erste Wärmepumpe gegenüber der Zusatzeinheit, also gegenüber der zweiten Wärmepumpe priorisiert. Hierunter wird zunächst verstanden, dass grundsätzlich die Wärmeverschiebung lediglich über die erste Wärmepumpe erfolgt und die Zusatzeinheit nur dann zugeschaltet wird, wenn ein zusätzlicher Wärme- oder Kältebedarf erforderlich ist. Die erste Wärmepumpe ist daher grundsätzlich in Betrieb (Normalbetrieb), solange es - innerhalb vorgegebener Temperaturgrenzen - zulässig ist, Wärme aus dem Kühlkreis in den Heizkreis zu verschieben. Die erste Wärmepumpe ist für den Betrieb lediglich dann gesperrt, wenn eine maximale Heiztemperatur im Heiz-Pufferspeicher oder eine minimale Kühltemperatur im Kühl-Pufferspeicher erreicht ist.Dieser Betriebsmodus, in dem der Normalbetrieb unterbunden ist, und insbesondere lediglich die Zusatzeinheit aktiv ist, wird als Zusatz-Betriebsmodus bezeichnet. In diesem Fall ist daher keine Wärmeverschiebung zwischen dem Heizkreis und dem Kühlkreis mehr zulässig, da diese zu einer Überschreitung der gewünschten maximalen Heiztemperatur bzw. eine Unterschreitung der gewünschten minimalen Kühltemperatur führen würde.

Die Steuereinheit ist weiterhin derart ausgebildet, dass die Zusatzeinheit, also die zweite Wärmepumpe, nur dann zugeschaltet wird, wenn eine Heiz-Solltemperatur im Heiz-Pufferspeicher unterschritten oder eine Kühl-Solltemperatur im Kühl-Pufferspeicher überschritten ist. Je nachdem, welche Solltemperatur über- bzw. unterschritten ist, wird mittels der Zusatzeinheit zusätzliche Wärme in den Heizkreis oder zusätzliche Kälte in den Kühlkreis eingebracht. Solange die maximale Heiztemperatur nicht überschritten bzw. die minimale Kühltemperatur nicht unterschritten ist, ist die Zusatzeinheit zusätzlich zur ersten Wärmepumpe in Betrieb. D.h. der Normalbetrieb wird ergänzt durch den Heizmodus bzw. den Kühlmodus der Zusatzeinheit. Dieser Betriebsmodus wird als Unterstützungs-Betriebsmodus bezeichnet und ist also ein kombinierter Betriebsmodus, der sich aus dem Normalbetrieb und dem Heiz- bzw.Kühlmodus zusammensetzt.

Weiterhin ist vorgesehen, dass die Zusatzeinheit abgeschalten wird, wenn die Heiz-Solltemperatur im Heiz-Pufferspeicher überschritten oder die Kühl-Solltemperatur im Kühl-Pufferspeicher unterschritten ist. Die Zusatzeinheit wird daher zur Regelung der Temperatur auf die Solltemperatur eingesetzt. Anders als mit der ersten Wärmepumpe ist keine Überhitzung bzw. Unterkühlung des jeweiligen Pufferspeichers vorgesehen.

Die Temperaturwerte (Solltemperaturen oder min- max-Temperaturen) definieren dabei jeweils Umschaltpunkte für die Steuerung und Regelung der Wärmepumpenanlage. Ein Umschalten, beispielsweise ein Zu oder Abschalten der Zusatzeinheit, ein Zu- oder Abschalten der ersten Wärmepumpe, erfolgt bei Überschreiten oder Unterschreiten der Solltemperatur bzw. der min- und max-Temperaturen (auch als Schalttemperaturen bezeichnet), wobei jeder dieser Temperaturwerte noch mit einer Hysterese versehen ist, d.h. ein Schalten erfolgt nur, wenn die jeweilige Temperatur (Schalttemperatur) zuzüglich eines Hysterese-Temperaturwertes von z. B. 2 bis 5K, speziell von 3K, über- bzw. unterschritten ist.

In zweckdienlicher Weise liegt dabei die Heiz-Solltemperatur in einem Bereich von 30° bis 60°C und insbesondere in einem Bereich von 30° bis 45°C.

Die Kühl-Solltemperatur liegt ergänzend oder alternativ vorzugsweise in einem Bereich von 5° bis 20°C und insbesondere in einem Bereich von 8° bis 18°C, beispielsweise bei vorzugsweise 15°C. In diesem Fall wird als Wärmeträger im Kühlkreis insbesondere Wasser verwendet. Derartige Temperaturen im Kühlkreis werden insbesondere zur Kühlung für von Personen genutzte Räume eingesetzt.

Sind - je nach Anwendung - kältere Temperaturen erforderlich beispielsweise für Kühlräume oder Kühltheken, so liegt die Kühl-Solltemperatur in einem Bereich von -15°C bis 20°C, insbesondere im Bereich von -9°C bis 10°C.

Die Heiz-Solltemperatur liegt vorzugsweise bei etwa 35°C. Allgemein liegt die Kühl-Solltemperatur - bei einer Anwendung für die Gebäudeklimatisierung - beispielsweise um 10° bis 20°C oder auch 10° bis 25°C unter der Heiz-Solltemperatur. In diesen Temperaturbereichen ist eine gute Gebäudeversorgung sowohl zur Raumklimatisierung als auch zur Bereitstellung beispielsweise von Brauchwasser erreicht.

Die Solltemperaturen beziehen sich dabei insbesondere auf die heißeste (Heiz-Pufferspeicher) bzw. kälteste (Kühl-Pufferspeicher) Temperatur im Pufferspeicher, insbesondere an einem Ausgang des Pufferspeichers in einem Vorlaufpfad zum Verbraucher. Die Rücklauftemperaturen vom Verbraucher liegen entsprechend niedriger (im Heizkreis) bzw. höher (im Kühlkreis), beispielsweise um 5-10K.

Zweckdienlicherweise liegt eine Temperaturdifferenz zwischen der maximalen Heiz-Temperatur und der Heiz-Solltemperatur im Bereich zwischen 5 und 25K und insbesondere im Bereich zwischen 10 und 15K. Weiterhin oder alternativ liegt eine Temperaturdifferenz zwischen der minimalen Kühl-Temperatur und der Kühl-Solltemperatur im Bereich zwischen 5 bis 20K und insbesondere im Bereich zwischen 8 und 12K.

Gemäß einer bevorzugten Weiterbildung liegt weiterhin die Differenz zwischen der Heiz-Solltemperatur und der Kühl-Solltemperatur - insbesondere bei einer Anwendung für die Gebäudeklimatisierung - im Bereich von 10 bis 40K und insbesondere im Bereich von 15 bis 35K.

Hierdurch besteht also die Möglichkeit, dass der jeweilige Pufferspeicher mit Wärme bzw. Kälte ausreichend aufgeladen werden kann, sodass der Einsatz der Zusatzeinheit auf ein notwendiges Minimum reduziert wird.

Die angegebenen Temperaturwerte, also sowohl die Solltemperaturen als auch die maximalen/minimalen Temperaturen sind dabei vorzugsweise jeweils einstellbar, entweder herstellungsseitig bei einer Konfiguration der Wärmepumpenanlage, vorzugsweise jedoch auch während des Betriebs beispielsweise durch den Benutzer oder auch automatisch, insbesondere in Abhängigkeit von aktuellen Anforderungen, z. B. einer aktuellen Umgebungstemperatur.

Im Hinblick auf einen möglichst energieeffizienten Betrieb ist die Steuereinheit weiterhin derart ausgebildet, dass die Zusatzeinheit in einem Zusatz-Betriebsmodus nur dann zugeschalten wird, wenn die erste Wärmepumpe für den Betrieb gesperrt ist. In dem Zusatz-Betriebsmodus ist daher kein gleichzeitiger Betrieb der ersten Wärmepumpe und der Zusatzeinheit, also der zweiten Wärmepumpe, vorgesehen.

Die erste Wärmepumpe ist vorzugsweise nur für einen Teil des maximalen Heiz- und/oder Kühlbedarfs ausgelegt, beispielsweise nur bis maximal 75% oder nur bis maximal 50% des maximalen Heiz- und/oder Kühlbedarfs. Hierunter wird allgemein verstanden, dass - ausgehend von einer für das jeweilige Objekt (z. B. Gebäude, Prozess) bestimmten maximal erforderlichen Heiz-Leistung sowie maximal erforderlichen Kühl-Leistung - die erste Wärmepumpe lediglich für einen Teil dieser bestimmten Heiz-Leistung und/oder Kühl-Leistung ausgelegt ist Dadurch wird ein möglichst dauerhafter Betrieb im Sinne einer Grundlast durch die erste Wärmepumpe sichergestellt.

Für einen zusätzlichen Heiz- oder Kühlbedarf wird die Zusatzeinheit zugeschaltet.

Je nach aktuellem Bedarf wird dann also in dem Unterstützungs-Betriebsmodus die erforderliche Wärme- bzw. Kälte sowohl durch eine Wärmeverschiebung über die erste Wärmepumpe als auch durch einen zusätzlichen Wärme- oder Kälteeintrag über die zweite Wärmepumpe sichergestellt.

In bevorzugter Ausgestaltung ist weiterhin die Heiz- und die Kühlleistung der ersten Wärmepumpe geringer als die Heiz- und Kühl-Leistung der Zusatzeinheit, also der zweiten Wärmepumpe. Sie beträgt vorzugsweise lediglich maximal 80% oder auch lediglich maximal 50% der Heiz- und Kühl-Leistung der Zusatzeinheit, also der zweiten Wärmepumpe.

In bevorzugter Weiterbildung ist die Steuereinheit weiterhin derart ausgebildet, dass während des Betriebs der Wärmepumpenanlage die minimale Kühltemperatur und/oder die maximale Heiztemperatur variiert wird. Alternativ zu der Variation dieser minimalen bzw. maximalen Temperaturen wird in bevorzugter Ausgestaltung die Temperaturdifferenz zu der jeweiligen Solltemperatur, also zur Heiz-Solltemperatur bzw. Kühl-Solltemperatur automatisch variiert.

Durch diese Maßnahme wird während des Betriebs ermöglicht, den Beladungszustand der Pufferspeicher, also den Grad der Überhitzung bzw. Unterkühlung an aktuelle Situationen anzupassen, beispielsweise einen höheren Beladungszustand des Heiz-Pufferspeichers einzustellen, wenn aktuell eine große Wärmemenge zur Verfügung steht. Dies ist beispielsweise dann der Fall, wenn die Bereitstellung von Wärme zusätzlich unterstützt wird durch einen solar erzeugten Energieeintrag, also beispielsweise durch eine Solarthermie-Anlage, bei der solar erwärmtes Heizwasser zur Beladung des Heiz-Pufferspeichers herangezogen wird. In die Wärmepumpenanlage ist daher in bevorzugter Ausgestaltung zusätzlich ein regenerativer Wärme- oder Kälteerzeuger geschaltet. Unter einem regenerativen Wärme- oder Kälteerzeuger wird ein Erzeuger verstanden, welcher die Wärme/Kälte über regenerativ erzeugte Energien (Solar, Windkraft ...) erzeugt.

Gemäß einer zweckdienlichen Ausgestaltung ist die Steuereinheit weiterhin derart ausgebildet, dass die zuvor genannte Variation in Abhängigkeit eines aktuell überschüssigen Energieangebotes oder eines aktuellen Energiepreises erfolgt.

Bei dem überschüssigen Energieangebot handelt es sich beispielsweise um die zuvor erwähnte solar erzeugte Wärme. Bevorzugt berücksichtigt jedoch die Steuereinheit alternativ oder ergänzend auch aktuell gültige Energiepreise. So wird beispielsweise während günstiger Stromtarifzeiten (Nachtstrom) die maximale bzw. minimale Temperatur höher bzw. tiefer gesetzt, sodass der Beladungsgrad des Pufferspeichers erhöht wird, dieser quasi zu günstigen Energiepreisen aufgeladen wird. Gleichzeitig wird übermäßiges Beladen, welches über das Notwendige hinausgeht, während der Spitzenzeiten bei hohen Energiepreisen vermieden.

Die Steuereinheit ist beispielsweise auch in ein intelligentes Strom-Verteilungsnetzwerk integriert, sodass bei geringen Netzauslastungen durch Erhöhung der maximalen/minimalen Temperaturen Energie in den Pufferspeichern zwischengespeichert wird.

Ein Ausführungsbeispiel der Erfindung wird nachfolgend anhand der Figuren näher erläutert. Diese zeigen teilweise in vereinfachten Darstellungen:
- Fig. 1: ein vereinfachtes Schaltbild einer Wärmepumpenanlage, bei der der Verbraucher in Reihe geschalten ist,
- Fig. 2: ein weiteres vereinfachtes Schaltbild einer Wärmepumpenanlage, bei dem der Verbraucher parallel geschalten ist,
- Fig. 3A bis 3C: Flussdiagramme zur Erläuterung der Steuerung und Regelung der Wärmepumpenanlage.

Die in den Fig. 1 und 2 dargestellte Wärmepumpenanlage 2 weist jeweils eine erste Wärmepumpe 4 auf, an der an einer Quellenseite als Wärmequelle ein Kühlkreis 6 sowie an einer Senkenseite als eine Wärmesenke ein Heizkreis 8 angeschlossen ist. Die erste Wärmepumpe 4 weist in nicht näher dargestellter Weise einen üblichen Aufbau mit einem Kältemittelkreislauf auf, in dem insbesondere auf Seite der Wärmequelle ein Verdampfer und auf Seite der Wärmesenke ein Kondensator angeschlossen ist. Der Verdampfer und der Kondensator sind dabei jeweils als Kältemittel/Flüssigkeits-Wärmetauscher ausgebildet, um Wärme aus einem flüssigen Wärmeträger des Kühlkreises 6 aufzunehmen und Wärme an einen flüssigen Wärmeträger des Heizkreises 8 abzugeben.

Der Kühlkreis weist einen Kühl-Vorlauf 6A sowie einen Kühl-Rücklauf 6B auf. Korrespondierend hierzu weist auch der Heizkreis 8 einen Heiz-Vorlauf 8A sowie einen Heiz-Rücklauf 8B auf. In den Kühlkreis 6 sind jeweils ein Kühl-Pufferspeicher 10 sowie ein Kühl-Verbraucher 12 eingebunden. Korrespondierend sind im Heizkreis 8 ein Heiz-Pufferspeicher 14 sowie ein Heiz-Verbraucher 16 eingebunden. Grundsätzlich können auch mehr als der jeweils eine Verbraucher 12,16 in den jeweiligen Kühl- bzw. Heizkreis 6,8 eingebunden sein. Im Heizkreis 8 ist weiterhin noch ein Warmwasserspeicher 18 für Brauchwasser eingebunden.

Dem Kühl-Pufferspeicher 10 ist weiterhin ein erster Temperaturfühler R1 und dem Heiz-Pufferspeicher 14 ein zweiter Temperaturfühler R2 zugeordnet. Diese messen die Temperatur T_R1, T_R2 im Bereich des jeweiligen Pufferspeichers 10, 14, vorzugsweise jeweils am Austritt des Pufferspeichers, alternativ eine Temperatur am Eintritt oder auch innerhalb des Pufferspeichers. Die nachfolgenden Temperaturwerte für die Solltemperaturen bzw. die Maximal- /Minimalwerte beziehen sich dabei auf Temperaturen bei einer Anordnung des Temperaturfühlers R1,R2 am Pufferaustritt.

Weiterhin weist die Wärmepumpenanlage 2 sowohl im Heizkreis 8 als auch im Kühlkreis 6 jeweils Pumpen 20 auf. Eine Pumpe 20 ist im Ausführungsbeispiel jeweils in den Kühl-Rücklauf 6B bzw. in den Heiz-Rücklauf 8B geschalten und jeweils eine weitere Pumpe nachfolgend zum jeweiligen Pufferspeicher 10,14 vor dem jeweiligen Verbraucher 12,16 in einem Verbraucherkreis. In den Fig. 1,2 ist der jeweilige Vorlauf 6A,8A bis zum jeweiligen Verbraucher 12,16 durch eine durchgezogene Linie und der Rücklauf 6B,8B durch eine gestrichelte Linie dargestellt.

Bei der Ausgestaltung der Fig. 1 ist ein Verbraucher-Vorlauf an einem Austritt des jeweiligen Pufferspeichers 10,14 angeordnet und ein Rücklauf des Verbrauchers 12,16 ist unmittelbar in den Kühl-Rücklauf 6B bzw. Heiz-Rücklauf 8B angeschlossen. Im Unterschied zu dieser Reihen-Anordnung ist bei der Ausführungsvariante gemäß der Fig. 2 eine parallele Anordnung des jeweiligen Verbrauchers 12,16 vorgesehen. Hierzu ist auch der Verbraucher -Rücklauf am Pufferspeicher 10,14 angeschlossen.

Weiterhin ist im Kühlkreis 6 bzw. Heizkreis 8 ein Ventil 24 angeordnet, welches insbesondere als Mischventil ausgebildet ist. Über dieses kann zumindest ein Teil des vom Verbraucher 12, 16 zurückströmenden Wärmeträgermediums dem aus dem Pufferspeicher 10,14 strömenden Wärmeträgermedium zur Einstellung einer gewünschten Mischtemperatur beigemischt werden. Zum Ausgleich von Druckunterschieden im Vorlauf und Rücklauf ist bei der Ausführungsvariante der Fig. 1 weiterhin ein Ausgleichselement, insbesondere ein sogenannter doppelter differenzdruckloser Verteiler 25 angeordnet.

Von besonderer Bedeutung ist weiterhin, dass die Wärmepumpenanlage 2 eine zweite Wärmepumpe 26 aufweist, die als reversibel arbeitende Luft/Flüssigkeits-Wärmepumpe ausgebildet ist. Diese weist einen hier nicht näher dargestellten Kältemittel/Flüssigkeits-Wärmetauscher auf, welcher einerseits an einem Vorlauf 26A sowie an einem Rücklauf 26B angeschlossen ist.

Weiterhin ist eine Vorlauf-Bypassleitung 28 angeordnet, die den Kühl-Vorlauf 6A mit dem Heiz-Vorlauf 8A unter Umgehung der ersten Wärmepumpe 4 verbindet. Weiterhin ist eine Rücklauf-Bypassleitung 30 in vergleichbarer Weise angeordnet, die den Kühl-Rücklauf 6B mit dem Heiz-Rücklauf 8B unter Umgehung der ersten Wärmepumpe 4 verbindet. Der Vorlauf 26A der zweiten Wärmepumpe 26 ist nunmehr über ein erstes Mehrwegeventil 32, welches vorzugsweise als reines Umschaltventil ausgebildet ist, an die Vorlauf-Bypassleitung 28 angeschlossen. Gleichzeitig ist der Rücklauf 26B über ein zweites Mehrwegventil 34, welches ebenfalls wiederum vorzugsweise als einfaches Schaltventil ausgebildet ist, an die Rücklauf-Bypassleitung 30 angeschlossen.

In den Fig. 1 und 2 ist jeweils ein Rahmen dargestellt, der quasi eine Systemgrenze zwischen der eigentlichen Wärmepumpenanlage und den im eingebauten Zustand daran angeschlossenen Verbraucherkreisen. Hierzu sind an der Systemgrenze insbesondere Schnittstellen, beispielsweise Anschlüsse vorgesehen, über die die Verbraucherkreise angeschlossen werden.

Die dargestellte Wärmepumpenanlage 2 dient zur gleichzeitigen Bereitstellung von Wärme auf Seiten des Heizkreises 8 und Kälte auf Seiten des Kühlkreises 6. Hierzu erfolgt mittels der ersten Wärmepumpe 4, welche als eine elektrische Kompressions-Wärmepumpe ausgebildet ist, eine Wärmeverschiebung vom Kühlkreis 6 zum Heizkreis 8. Die erste Wärmepumpe 4 ist dabei gegenüber der zweiten Wärmepumpe 26 priorisiert und dafür ausgelegt, dass die beiden Pufferspeicher 10, 14 auf einem speziellen Temperaturniveau gehalten werden und insbesondere eine Heizsolltemperatur T_Soll,Hz nicht unterschritten bzw. im Kühl-Pufferspeicher 10 eine Kühl-Solltemperatur T_Soll,K nicht überschritten wird. Eine Beladung des jeweiligen Pufferspeichers 10,14 mit Kälte bzw. Wärme ist dabei jeweils bis zu einer maximalen Heiztemperatur T_max im Heiz-Pufferspeicher 14 bzw. bis zu einer minimalen Kühltemperatur T_min im Kühl-Pufferspeicher 10 vorgesehen. Die Solltemperaturen sowie die maximalen/minimalen Temperaturen sind dabei vorzugsweise einstellbar und auch während des Betriebs variierbar. Der Betrieb der Wärmepumpenanlage 2 erfolgt so, dass auf die Solltemperaturen T_Soll,Hz; T_Soll,K geregelt wird. Hierzu wird priorisiert die erste Wärmepumpe 4 betrieben, beispielsweise kontinuierlich oder auch getaktet. Bei einem überschießenden Heizbedarf wird zunehmend Wärme dem Kühlkreis 6 entzogen, sodass der Kühl-Pufferspeicher 10 quasi "unterkühlt" wird. Umgekehrt wird bei einem übersteigenden Kühlbedarf der Heiz-Pufferspeicher 14 "überhitzt". Wird die voreingestellte maximale Heiztemperatur T_max bzw. die minimale Kühltemperatur T_min erreicht, so wird der weitere Betrieb der ersten Wärmepumpe 4 gesperrt. Ein eventuell zusätzlicher Heiz- bzw. Kühlbedarf wird dann durch die zweite Wärmepumpe 26 bereitgestellt. Diese ist ebenfalls als eine elektrische Kompressions-Wärmepumpe ausgebildet, die jedoch im Unterschied zu der ersten Wärmepumpe 4 reversibel betreibbar ist, d.h. der Kreislauf kann durch entsprechende Ansteuerung in umgekehrter Strömungsrichtung betrieben werden. Die Funktion der Wärmetauscher der zweiten Wärmepumpe 26 kann daher zwischen Verdampfer und Kondensator jeweils durch eine Umkehr der Strömungsrichtung umgeschalten werden.

Anhand der in den Fig. 3A bis 3C dargestellten Flussdiagramme wird die Regelung näher erläutert:
Gemäß der Fig. 3A werden nach einem Start der Wärmepumpenanlage 2 zunächst die Temperaturwerte T_R1, T_R2 der Temperaturfühler R1, R2 abgefragt und ausgewertet. Anhand dieser Temperaturwerte T_R1, T_R2 wird ermittelt, ob ein Wärme- oder Kältebedarf vorhanden ist. Ist dies nicht der Fall, werden die erste Wärmepumpe 4 und die zweite Wärmepumpe 26 deaktiviert, also ausgeschalten oder wird nicht eingeschaltet. D.h. der Kältemittelkreis ist nicht aktiv, es erfolgt keine Wärmeverschiebung.

Wird jedoch ermittelt, dass ein Bedarf vorhanden ist, so wird weiterhin überprüft, ob die erste Wärmepumpe 4 freigegeben ist. Ist dies nicht der Fall, so wird die zweite Wärmepumpe 26 zugeschalten. Ist die erste Wärmepumpe 4 dem gegenüber freigegeben, so wird die erste Wärmepumpe 4 aktiviert und zugeschalten, sodass eine Wärmeverschiebung vom Kühlkreis 6 in den Heizkreis 8 erfolgt. Im Falle der Aktivierung der zweiten Wärmepumpe 26 erfolgt ein Wärmeausgleich.

Die Abfrage und Auswertung der Temperaturwerte T_R1, T_R2 erfolgt während des Betriebs laufend, beispielsweise in diskreten Zeitabständen. Falls die zweite Wärmepumpe 26 eingeschalten ist, erfolgt über diese entweder lediglich ein Wärmeeintrag in den Heizkreis 8 oder ein Kälteeintrag in den Kühlkreis 6. Sofern im weiteren Verlauf aufgrund des Betriebs der zweiten Wärmepumpe 26 beispielsweise die erste Wärmepumpe 4 wieder freigegeben wird, so wird vorzugsweise die zweite Wärmepumpe 26 wieder deaktiviert. Dies bedeutet, dass das Schaubild gemäß der Fig. 3A dahingehend ergänzt werden kann, dass nachfolgend zu der Prüfung, ob die erste Wärmepumpe 4 freigegeben ist, im "Ja-Fall" noch überprüft wird, ob die zweite Wärmepumpe 26 aktiv ist. Ist dies der Fall, so wird diese abgeschalten.

Die Steuerung - und Regelung der Wärmepumpenanlage 2 erfolgt mit Hilfe einer hier nicht näher dargestellten Steuereinheit.

Das Schaubild gemäß der Fig. 3B zeigt den Regelalgorithmus für die Abfrage, ob der Bedarf vorhanden ist. Hierzu wird überprüft, ob die Temperatur T_R1 des ersten Temperaturfühlers R1 größer als die Kühl-Solltemperatur T_Soll, K ist. Weiterhin wird überprüft, ob die Temperatur T_R2 des zweiten Temperaturfühlers R2 kleiner als die Heiz-Solltemperatur T_Soll,Hz ist. Ist eine dieser Bedingungen erfüllt, so wird auf Bedarf erkannt.

Fig. 3C zeigt den Regelalgorithmus für die Abfrage, ob die erste Wärmepumpe 4 freigegeben werden kann. Hier wird überprüft, ob die Temperatur T_R1 des ersten Temperaturfühlers R1 größer der minimalen Kühltemperatur T_min ist. Ergänzend wird überprüft, ob die Temperatur T_R2 des zweiten Temperaturfühlers R2 kleiner der maximalen Heiztemperatur T_max ist. Ist eine dieser Bedingungen nicht erfüllt, hat also die Temperatur T_R1, T_R2 im Kühl-Pufferspeicher 10 bzw. im Heiz-Pufferspeicher 14 die minimale Kühltemperatur T_min bzw. die maximale Heiztemperatur T_max erreicht, so wird die erste Wärmepumpe 4 gesperrt, kann also nicht aktiviert werden. Andernfalls, wenn diese Bedingungen nicht vorliegen, wird die erste Wärmepumpe 4 für einen Betrieb freigegeben.

Die Heiz-Solltemperator T_Soll,Hz liegt beispielsweise im Bereich zwischen 30° und 60° und insbesondere in einem Bereich von 30° bis 45°C und speziell bei 35°C. Wird diese unterschritten, so erfolgt ein Zuschalten der ersten Wärmepumpe 4 bzw. falls erforderlich, ein Zuschalten der zweiten Wärmepumpe 26 im Heizmodus.

Die Kühl-Solltemperatur T_Soll,K liegt beispielsweise im Bereich von 5° bis 20°C, speziell im Bereich von 8° bis 18° und insbesondere beispielsweise bei 12°C. Wird diese überschritten so erfolgt wiederum ein Zuschalten der ersten Wärmepumpe 4 bzw. falls diese gesperrt ist, ein Zuschalten der zweiten Wärmepumpe 26.

Um einen möglichst effizienten Betrieb zu erzielen, liegt die maximale Heiztemperatur T_max beispielsweise 10° bis 30°C, vorzugsweise 10° bis 20°C und beispielsweise 10°C oberhalb der Heiz-Solltemperatur T_Soll, Hz. Es ist also ein Überhitzen des Heiz-Pufferspeichers 14 bis zu dieser maximalen Heiztemperatur T_max ermöglicht. Umgekehrt gilt dies auch für ein Unterkühlen des Kühl-Pufferspeichers 10. Hierbei liegt die minimale Kühltemperatur T_min vorzugsweise ebenfalls bei beispielsweise 10° bis 15K unter der Kühl-Solltemperatur T_Soll,K und beispielsweise bei 5K.

Die Solltemperaturen T_Soll,Hz; T_Soll,K werden während des Betriebs bedarfsabhängig beispielsweise in Abhängigkeit der Außentemperatur außerhalb des Gebäudes oder in Abhängigkeit von Anforderungen eines industriellen Prozesses gesteuert. Gleichzeitig wird vorzugsweise die gewünschte Differenz zu den Maximal-, Minimaltemperaturen T_max, T_min festgelegt, sodass die Absolutwerte für diese Maximal-, Minimaltemperaturen nachgezogen werden.

In bevorzugter Weiterbildung wird jedoch auch die Temperaturdifferenz zwischen den Solltemperaturen T_Soll,Hz; T_Soll,K und den maximalen bzw. minimalen Temperaturen T_max; T_min variiert oder es werden auch die Absolutwerte der maximalen bzw. minimalen Temperaturen T_max; T_min variiert.

Speziell erfolgt diese Variation automatisch mittels der hier nicht dargestellten Steuereinrichtung, insbesondere in Abhängigkeit eines aktuellen Energiepreises. So werden beispielsweise bei einem günstigen Nachtstrom die Temperaturdifferenz und / oder die Maximalwerte (Minimalwerte) erhöht (erniedrigt), sodass der Beladungsgrad der Pufferspeicher 10,14, also deren Überhitzung bzw. Unterkühlung erhöht werden kann.

Um an den Verbrauchern 12,16 jeweils die gewünschten Temperaturen einzustellen, sind die Ventile 24 als Mischventile ausgebildet, sodass eine sogenannte Rücklaufbeimischung realisiert ist, um die jeweilige Verbraucher-Vorlauftemperatur auf das geforderte Temperaturniveau einzustellen. Diese Ventile 24 (Mischer) werden ebenfalls von der Steuereinheit angesteuert.

Die Verbraucher 12,16 werden vorzugsweise extern z.B. über eine Gebäudeleittechnik geregelt, d.h. das Temperaturniveau für die Verbraucher 12,16 wird von extern eingestellt. Grundsätzlich können mehr als ein Verbraucher(-Kreis) an einen jeweiligen Pufferspeicher 10,14 angeschlossen sein.

In bevorzugter Ausgestaltung ist die gesamte Anlage für einen monoenergetischen Betrieb ausgelegt, sodass vorzugsweise ausschließlich eine elektrische Energiezufuhr vorgesehen ist. Die beiden Wärmepumpen 4,26 werden mit elektrischer Energie betrieben. Bei Bedarf können beispielsweise im Heiz-Pufferspeicher 14 ergänzend elektrische Heizstäbe angeordnet sein, um eine effiziente Wärmeversorgung auch bei niedrigen Außentemperaturen sicherzustellen.

### Bezugszeichenliste

- 2: Wärmepumpenanordnung
- 4: erste Wärmepumpe
- 6: Kühlkreis
- 6A: Kühl-Vorlauf
- 6B: Kühl-Rücklauf
- 8: Heizkreis
- 8A: Heiz-Vorlauf
- 8B: Heiz-Rücklauf
- 10: Kühl-Pufferspeicher
- 12: Kühl-Verbraucher
- 14: Heiz-Pufferspeicher
- 16: Heiz-Verbraucher
- 18: Warmwasser-Speicher
- 20: Pumpen
- 24: Mischventil
- 25: doppelt differenzdruckloser Verteiler
- 26: zweite Wärmepumpe
- 26A: Vorlauf
- 26B: Rücklauf
- 28: Vorlauf-Bypassleitung
- 30: Rücklauf-Bypassleitung
- 32: erstes Mehrwegventil
- 34: zweites Mehrwegventil

- R1: erster Temperaturfühler
- R2: zweiter Temperaturfühler
- T_Soll,Hz: Heiz-Solltemperatur
- T_Soll,K: Kühl-Solltemperatur
- T_max: maximale Heiztemperatur
- T_min: minimale Kühltemperatur
- T_R1: Temperatur am ersten Fühler R1
- T_R2: Temperatur am zweiten Fühler R2

## Patentansprüche

1. Wärmepumpenanlage (2), die zum gleichzeitigen Heizen und Kühlen ausgebildet ist, mit einer Wärmequelle und mit einer Wärmesenke sowie mit
- einer ersten Wärmepumpe (4), die als Flüssigkeits-Flüssigkeits-Wärmepumpe ausgebildet ist, und die an einer Quellenseite mit der Wärmequelle und an einer Senkenseite mit der Wärmesenke verbunden ist, wobei
- die Wärmequelle einen Kühlkreis (6) umfasst, der einen Kühl-Vorlauf (6A), einen Kühl- Rücklauf (6B), einen Kühl-Pufferspeicher (10) für Kaltwasser sowie im angeschlossenen Zustand einen Kühl-Verbraucher (12) aufweist,
- die Wärmesenke einen Heizkreis (8) umfasst, der einen Heiz-Vorlauf (8A), einen Heiz-Rücklauf (8B), einen Heiz-Pufferspeicher (14) für Heizwasser sowie einen Heiz-Verbraucher (16) aufweist, wobei der Heizkreis (8) alternativ oder ergänzend zum Heiz-Pufferspeicher (14) und dem Heiz-Verbraucher (16) einen Warmwasser-Speicher (18) aufweist,
- wobei über die erste Wärmepumpe (4) im Betrieb eine Wärmeverschiebung zwischen dem Kühlkreis (6) und dem Heizkreis (8) erfolgt, so dass gleichzeitig auf der Seite des Kühkreises (6) eine Kühlleistung und auf Seite des Heizkreises (8) eine Heizleistung bereitgestellt wird,
- eine Zusatzeinheit angeordnet ist, die insbesondere hydraulisch am Kühlkreis (6) und am Heizkreis (8) angeschlossen ist, wobei die Zusatzeinheit sowohl zur Bereitstellung von zusätzlicher Wärme für den Heizkreis (8) sowie zur Bereitstellung von zusätzlicher Kälte für den Kühlkreis (6) ausgebildet ist,
- mit einer Steuereinheit zur Steuerung des Betriebs der Wärmepumpenanlage (2), wobei es sich bei der Zusatzeinheit um eine zweite Wärmepumpe (26) handelt, die als Luft/Flüssigkeits-Wärmepumpe ausgebildet ist und die reversibel betreibbar ist, sodass sie in einem Heizmodus Wärme in den Heizkreis (8) und in einem Kühlmodus Kälte in den Kühlkreis (6) einspeisen kann.

2. Wärmepumpenanlage (2) nach dem vorhergehenden Anspruch,
bei der die zweite Wärmepumpe (26) über ein erstes Mehrwegeventil (32) mit dem Heizkreis (8) oder dem Kühlkreis (6) vorzugsweise strömungstechnisch verbindbar ist, wobei die zweite Wärmepumpe (26) im Heizmodus mit dem Heizkreis (8) und im Kühlmodus mit dem Kühlkreis (6) verbunden ist.

3. Wärmepumpenanlage (2) nach einem der vorhergehenden Ansprüche,
bei der eine Vorlauf-Bypassleitung (28) den Kühl-Vorlauf (6A) mit dem Heiz-Vorlauf (8A) verbindet und die zweite Wärmepumpe (26) einen Vorlauf (26A) aufweist, welcher über das erste Mehrwegventil (32) im Kühlmodus mit dem Kühl-Vorlauf (6A) und im Heizmodus mit dem Heiz-Vorlauf (8A) vorzugsweise strömungstechnisch verbunden ist.

4. Wärmepumpenanlage (2) nach einem der vorhergehenden Ansprüche,
bei der eine Rücklauf-Bypassleitung (30) den Kühl-Rücklauf (6B) mit dem Heiz-Rücklauf (8B) verbindet und die zweite Wärmepumpe (26) einen Rücklauf (26B) aufweist, welcher über ein zweites Mehrwegventil (34) im Kühlmodus mit dem Kühl-Rücklauf (6B) und im Heizmodus mit dem Heiz-Rücklauf (8B) vorzugsweise strömungstechnisch verbunden ist.

5. Wärmepumpenanlage (2) nach einem der vorhergehenden Ansprüche,
bei der die Steuereinheit derart ausgebildet ist, dass die erste Wärmepumpe (4) gegenüber der Zusatzeinheit (26) priorisiert ist und nur dann für den Betrieb gesperrt wird, wenn eine maximale Heiz-Temperatur (T_max) im Heiz-Pufferspeicher (14) oder eine minimale Kühltemperatur (T_min) im Kühl-Pufferspeicher (10) erreicht ist.

6. Wärmepumpenanlage (2) nach einem der vorhergehenden Ansprüche,
bei der die Steuereinheit derart ausgebildet ist, dass die Zusatzeinheit (26) nur dann zugeschaltet wird, wenn eine Heiz-Solltemperatur (T_Soll,Hz) im Heiz-Pufferspeicher (14) unterschritten oder eine Kühl-Solltemperatur (T_Soll,K) im Kühl-Pufferspeicher (10) überschritten ist.

7. Wärmepumpenanlage (2) nach dem vorhergehenden Anspruch,
bei der die Steuereinheit derart ausgebildet ist, dass die Zusatzeinheit abgeschalten wird, wenn die Heiz-Solltemperatur (T_Soll,Hz) im Heiz-Pufferspeicher (14) überschritten oder die Kühl-Solltemperatur (T_Soll,K) im Kühl-Pufferspeicher (10) unterschritten ist.

8. Wärmepumpenanlage (2) nach dem vorhergehenden Anspruch, bei der die Heiz-Solltemperatur (T_Soll,Hz) in einem Bereich von 30° bis 60°C und insbesondere in einem Bereich von 30° bis 45°C und die Kühl-Solltemperatur (T_Soll,K) in einem Bereich von 5° bis 20°C und insbesondere in einem Bereich von 8° bis 18°C liegt.

9. Wärmepumpenanlage (2) nach den Ansprüchen 5 und 6 oder 7 oder 8, bei der eine Temperaturdifferenz zwischen
- der maximalen Heiz-Temperatur (T_max) und Heiz-Solltemperatur (T_Soll,Hz) im Bereich zwischen 5 bis 25K, insbesondere 10 bis 15K und/oder
- der minimalen Kühl-Temperatur (T_min) und der Kühl-Solltemperatur (T_Soll,K) im Bereich zwischen 5 bis 20K, insbesondere 8 bis 12K liegt.

10. Wärmepumpenanlage (2) nach den Ansprüchen 5 und 6 oder nach Anspruch 7, 8 oder 9 bei der die Differenz zwischen der Heiz-Solltemperatur (T_Soll,Hz) und der Kühl-Solltemperatur (T_Soll,K) im Bereich von 10 bis 40K, insbesondere im Bereich von 15 bis 35K liegt.

11. Wärmepumpenanlage (2) nach einem der vorhergehenden Ansprüche,
bei der die Steuereinheit derart ausgebildet ist, dass die Zusatzeinheit in einem Zusatz-Betriebsmodus nur dann zugeschalten wird, wenn die erste Wärmepumpe für (4) den Betrieb gesperrt ist.

12. Wärmepumpenanlage (2) nach einem der vorhergehenden Ansprüche,
bei der die Steuereinheit derart ausgebildet ist, dass die Zusatzeinheit in einem Unterstützung-Betriebsmodus zusätzlich zu der ersten Wärmepumpe (4) zugeschalten wird.

13. Wärmepumpenanlage (2) nach einem der vorhergehenden Ansprüche,
bei der die Heiz- und Kühlleistung der ersten Wärmepumpe (4) geringer ist als die Heiz- und Kühlleistung der Zusatzeinheit und vorzugsweise lediglich 80% oder lediglich 50% der Heiz- und Kühlleistung der Zusatzeinheit beträgt.

14. Wärmepumpenanlage (2) nach einem der vorhergehenden Ansprüche und nach den Ansprüchen 5 und 6, bei der die Steuereinheit derart ausgebildet ist, dass während des Betriebes der Wärmepumpenanlage
- die minimale Kühl-Temperatur (T_min) oder die maximale Heiz-Temperatur (T_max) oder alternativ
- eine Temperaturdifferenz der minimalen Kühl-Temperatur (T_min) bzw. der maximalen Heiz-Temperatur (T_max) zur jeweiligen Solltemperatur automatisch variiert wird, wobei die Steuereinheit vorzugsweise weiterhin derart ausgebildet ist, dass die Variation in Abhängigkeit eines aktuell überschüssigen Energieangebotes oder eines aktuellen Energiepreises erfolgt..

## Claims

1. Heat-pump installation (2) which is configured for simultaneous heating and cooling, having a heat source and having a heat sink and also having
- a first heat pump (4), which is in the form of a liquid-liquid heat pump and is connected on a source side to the heat source and on a sink side to the heat sink, wherein
- the heat source comprises a cooling circuit (6) having a cooling feed (6A), a cooling return (6B), a cooling buffer store (10) for cold water, and, in the connected state, a cooling consumer (12),
- the heat sink comprises a heating circuit (8) having a heating feed (8A), a heating return (8B), a heating buffer store (14) for heating water, and a heating consumer (16), wherein the heating circuit (8) has, as an alternative or in addition to the heating buffer store (14) and the heating consumer (16), a hot-water store (18),
- wherein, via the first heat pump (4), a heat displacement between the cooling circuit (6) and the heating circuit (8) is realized during operation such that there is simultaneously provided a cooling power on the side of the cooling circuit (6) and a heating power on the side of the heating circuit (8),
- there is arranged an auxiliary unit which is connected, in particular hydraulically, to the cooling circuit (6) and to the heating circuit (8), wherein the auxiliary unit is configured both for providing additional heat for the heating circuit (8) and for providing additional cold for the cooling circuit (6),
- having a control unit for controlling the operation of the heat-pump installation (2), wherein the auxiliary unit is a second heat pump (26) which is in the form of an air-liquid heat pump and which is reversibly operable, so that it can feed heat into the heating circuit (8) in a heating mode and can feed cold into the cooling circuit (6) in a cooling mode.

2. Heat-pump installation (2) according to the preceding claim,
in which the second heat pump (26) is able to be connected, preferably in terms of flow, to the heating circuit (8) or the cooling circuit (6) via a first multi-way valve (32), wherein the second heat pump (26) is connected to the heating circuit (8) in the heating mode and to the cooling circuit (6) in the cooling mode.

3. Heat-pump installation (2) according to either of the preceding claims,
in which a feed bypass line (28) connects the cooling feed (6A) to the heating feed (8A) and the second heat pump (26) has a feed (26A) which, via the first multi-way valve (32), is connected, preferably in terms of flow, to the cooling feed (6A) in the cooling mode and to the heating feed (8A) in the heating mode.

4. Heat-pump installation (2) according to one of the preceding claims,
in which a return bypass line (30) connects the cooling return (6B) to the heating return (8B) and the second heat pump (26) has a return (26B) which, via a second multi-way valve (34), is connected, preferably in terms of flow, to the cooling return (6B) in the cooling mode and to the heating return (8B) in the heating mode.

5. Heat-pump installation (2) according to one of the preceding claims,
in which the control unit is configured in such a way that the first heat pump (4) has priority over the auxiliary unit (26) and is blocked for operation only if a maximum heating temperature (T_max) in the heating buffer store (14) or a minimum cooling temperature (T_min) in the cooling buffer store (10) has been reached.

6. Heat-pump installation (2) according to one of the preceding claims,
in which the control unit is configured in such a way that the auxiliary unit (26) is activated only if a heating target temperature (T_Soll,Hz) in the heating buffer store (14) has been fallen below or a cooling target temperature (T_Soll,K) in the cooling buffer store (10) has been exceeded.

7. Heat-pump installation (2) according to the preceding claim,
in which the control unit is configured in such a way that the auxiliary unit is deactivated if the heating target temperature (T_Soll,Hz) in the heating buffer store (14) has been exceeded or the cooling target temperature (T_Soll,K) in the cooling buffer store (10) has been fallen below.

8. Heat-pump installation (2) according to the preceding claim,
in which the heating target temperature (T_Soll,Hz) lies in a range from 30°C to 60°C and in particular in a range from 30°C to 45°C and the cooling target temperature (T_Soll,K) lies in a range from 5°C to 20°C and in particular in a range from 8°C to 18°C.

9. Heat-pump installation (2) according to Claims 5 and 6 or 7 or 8, in which a temperature difference between
- the maximum heating temperature (T_max) and heating target temperature (T_Soll,Hz) lies in the range between 5 and 25 K, in particular 10 and 15 K, and/or
- the minimum cooling temperature (T_min) and cooling target temperature (T_Soll,K) lies in the range between 5 and 20 K, in particular 8 and 12 K.

10. Heat-pump installation (2) according to Claims 5 and 6 or according to Claim 7, 8 or 9, in which the difference between the heating target temperature (T_Soll,Hz) and the cooling target temperature (T_Soll,K) lies in the range from 10 to 40 K, in particular in the range from 15 to 35 K.

11. Heat-pump installation (2) according to one of the preceding claims,
in which the control unit is configured in such a way that the auxiliary unit is activated in an auxiliary operating mode only if the first heat pump (4) is blocked for operation.

12. Heat-pump installation (2) according to one of the preceding claims,
in which the control unit is configured in such a way that the auxiliary unit is activated in addition to the first heat pump (4) in an assistance operating mode.

13. Heat-pump installation (2) according to one of the preceding claims,
in which the heating and cooling power of the first heat pump (4) is lower than heating and cooling power of the auxiliary unit and preferably amounts to merely 80% or merely 50% of the heating and cooling power of the auxiliary unit.

14. Heat-pump installation (2) according to one of the preceding claims and according to Claims 5 and 6, in which the control unit is configured in such a way that, during the operation of the heat-pump installation,
- the minimum cooling temperature (T_min) or the maximum heating temperature (T_max) or alternatively
- a temperature difference between the minimum cooling temperature (T_min) or the maximum heating temperature (T_max) and the respective target temperature is automatically varied, wherein the control unit is preferably furthermore configured in such a way that the variation is realized in a manner dependent on a presently surplus energy supply or a present energy price.

## Revendications

1. Installation de pompe à chaleur (2), qui est configurée pour le chauffage et le refroidissement simultanés, avec une source de chaleur et avec un puits de chaleur, ainsi qu'avec
- une première pompe à chaleur (4), qui est configurée sous forme de pompe à chaleur liquide-liquide, et qui est reliée d'un côté source à la source de chaleur et d'un côté puits au puits de chaleur,
- la source de chaleur comprenant un circuit de refroidissement (6) qui présente un aller de refroidissement (6A), un retour de refroidissement (6B), un réservoir d'accumulation de refroidissement (10) pour de l'eau froide ainsi qu'un consommateur de refroidissement (12) à l'état raccordé,
- le puits de chaleur comprenant un circuit de chauffage (8), qui présente un aller de chauffage (8A), un retour de chauffage (8B), un réservoir d'accumulation de chauffage (14) pour de l'eau de chauffage, ainsi qu'un consommateur de chauffage (16), le circuit de chauffage (8) présentant un réservoir d'eau chaude (18) en variante ou en complément du réservoir d'accumulation de chauffage (14) et du consommateur de chauffage (16),
- un déplacement de chaleur entre le circuit de refroidissement (6) et le circuit de chauffage (8) étant effectué en fonctionnement par l'intermédiaire de la première pompe à chaleur (4), de telle sorte que, simultanément, une puissance de refroidissement est fournie du côté du circuit de refroidissement (6) et une puissance de chauffage est fournie du côté du circuit de chauffage (8),
- une unité supplémentaire étant agencée, qui est notamment raccordée hydrauliquement au circuit de refroidissement (6) et au circuit de chauffage (8), l'unité supplémentaire étant configurée aussi bien pour fournir de la chaleur supplémentaire pour le circuit de chauffage (8) que pour fournir du froid supplémentaire pour le circuit de refroidissement (6),
- avec une unité de commande pour la commande du fonctionnement de l'installation de pompe à chaleur (2), l'unité supplémentaire consistant en une deuxième pompe à chaleur (26), qui est configurée sous forme de pompe à chaleur air/liquide et qui peut fonctionner de manière réversible, de telle sorte qu'elle peut introduire de la chaleur dans le circuit de chauffage (8) dans un mode de chauffage et du froid dans le circuit de refroidissement (6) dans un mode de refroidissement.

2. Installation de pompe à chaleur (2) selon la revendication précédente, dans laquelle la deuxième pompe à chaleur (26) peut être reliée, de préférence fluidiquement, au circuit de chauffage (8) ou au circuit de refroidissement (6) par l'intermédiaire d'une première soupape à plusieurs voies (32), la deuxième pompe à chaleur (26) étant reliée au circuit de chauffage (8) en mode de chauffage et au circuit de refroidissement (6) en mode de refroidissement.

3. Installation de pompe à chaleur (2) selon l'une quelconque des revendications précédentes, dans laquelle une conduite de dérivation d'aller (28) relie l'aller de refroidissement (6A) à l'aller de chauffage (8A) et la deuxième pompe à chaleur (26) présente un aller (26A) qui est relié, de préférence fluidiquement, par l'intermédiaire de la première soupape à plusieurs voies (32) à l'aller de refroidissement (6A) en mode de refroidissement et à l'aller de chauffage (8A) en mode de chauffage.

4. Installation de pompe à chaleur (2) selon l'une quelconque des revendications précédentes, dans laquelle une conduite de dérivation de retour (30) relie le retour de refroidissement (6B) au retour de chauffage (8B) et la deuxième pompe à chaleur (26) présente un retour (26B) qui est relié, de préférence fluidiquement, par l'intermédiaire d'une deuxième soupape à plusieurs voies (34) au retour de refroidissement (6B) en mode de refroidissement et au retour de chauffage (8B) en mode de chauffage.

5. Installation de pompe à chaleur (2) selon l'une quelconque des revendications précédentes, dans laquelle l'unité de commande est configurée de telle sorte que la première pompe à chaleur (4) est prioritaire par rapport à l'unité supplémentaire (26) et n'est bloquée pour le fonctionnement que lorsqu'une température de chauffage maximale (T_max) dans le réservoir d'accumulation de chauffage (14) ou une température de refroidissement minimale (T_min) dans le réservoir d'accumulation de refroidissement (10) est atteinte.

6. Installation de pompe à chaleur (2) selon l'une quelconque des revendications précédentes, dans laquelle l'unité de commande est configurée de telle sorte que l'unité supplémentaire (26) n'est activée que lorsqu'une température dans le réservoir d'accumulation de chauffage (14) passe en dessous d'une température de consigne de chauffage (T_Soll, Hz) ou lorsqu'une température dans le réservoir d'accumulation de refroidissement (10) passe au-dessus d'une température de consigne de refroidissement (T_Soll, K).

7. Installation de pompe à chaleur (2) selon la revendication précédente, dans laquelle l'unité de commande est configurée de telle sorte que l'unité supplémentaire est désactivée lorsqu'une température dans le réservoir d'accumulation de chauffage (14) passe au-dessus de la température de consigne de chauffage (T_Soll, Hz) ou lorsqu'une température dans le réservoir d'accumulation de refroidissement (10) passe en dessous de la température de consigne de refroidissement (T_Soll, K) .

8. Installation de pompe à chaleur (2) selon la revendication précédente, dans laquelle la température de consigne de chauffage (T_Soll, Hz) se situe dans une plage allant de 30 à 60 °C et notamment dans une plage allant de 30 à 45 °C et la température de consigne de refroidissement (T_Soll, K) se situe dans une plage allant de 5 à 20 °C et notamment dans une plage allant de 8 à 18 °C.

9. Installation de pompe à chaleur (2) selon les revendications 5 et 6 ou 7 ou 8, dans laquelle une différence de température entre
- la température de chauffage maximale (T_max) et la température de consigne de chauffage (T_Soll, Hz) se situe dans la plage entre 5 à 25 K, notamment 10 à 15 K et/ou
- la température de refroidissement minimale (T_min) et la température de consigne de refroidissement (T_Soll, K) se situe dans la plage entre 5 à 20 K, notamment 8 à 12 K.

10. Installation de pompe à chaleur (2) selon les revendications 5 et 6 ou selon la revendication 7, 8 ou 9, dans laquelle la différence entre la température de consigne de chauffage (T_Soll, Hz) et la température de consigne de refroidissement (T_Soll, K) se situe dans la plage allant de 10 à 40 K, notamment dans la plage allant de 15 à 35 K.

11. Installation de pompe à chaleur (2) selon l'une quelconque des revendications précédentes, dans laquelle l'unité de commande est configurée de telle sorte que l'unité supplémentaire n'est activée dans un mode de fonctionnement supplémentaire que lorsque la première pompe à chaleur (4) est bloquée pour le fonctionnement.

12. Installation de pompe à chaleur (2) selon l'une quelconque des revendications précédentes, dans laquelle l'unité de commande est configurée de telle sorte que l'unité supplémentaire est activée dans un mode de fonctionnement d'assistance en plus de la première pompe à chaleur (4).

13. Installation de pompe à chaleur (2) selon l'une quelconque des revendications précédentes, dans laquelle la puissance de chauffage et de refroidissement de la première pompe à chaleur (4) est inférieure à la puissance de chauffage et de refroidissement de l'unité supplémentaire et est de préférence seulement 80 % ou seulement 50 % de la puissance de chauffage et de refroidissement de l'unité supplémentaire.

14. Installation de pompe à chaleur (2) selon l'une quelconque des revendications précédentes et selon les revendications 5 et 6, dans laquelle l'unité de commande est configurée de telle sorte que, pendant le fonctionnement de l'installation de pompe à chaleur,
- la température de refroidissement minimale (T_min) ou la température de chauffage maximale (T_max) ou, en variante,
- une différence de température entre la température de refroidissement minimale (T_min) ou la température de chauffage maximale (T_max) et la température de consigne respective est variée automatiquement, l'unité de commande étant de préférence configurée de telle sorte que la variation s'effectue en fonction d'un approvisionnement énergétique actuellement excédentaire ou d'un prix de l'énergie actuel.
